# EUROPÄISCHE PATENTSCHRIFT

(11) **EP 1 220 804 B1**
(45) Veröffentlichungstag und Bekanntmachung des Hinweises auf die Patenterteilung: **03.03.2004**
(21) Anmeldenummer: 00962538.5
(22) Anmeldetag: 27.09.2000
(51) Int. Cl.: B65D 88/68

(54) **DOSIERVORRICHTUNG FÜR SCHÜTTGÜTER**
DOSING DEVICE FOR BULK MATERIALS
DISPOSITIF DE DOSAGE DESTINE A DES PRODUITS EN VRAC

(30) Priorität: 01.10.1999 DE 19947516
(43) Veröffentlichungstag der Anmeldung: 10.07.2002
(73) Patentinhaber: Schenck Process GmbH, 64293 Darmstadt (DE)
(72) Erfinder: AHLMER, Peter, 64283 Darmstadt (DE); HEINRICI, Harald, 64584 Biebesheim (DE)
(74) Vertreter: Behrens, Helmut, Dipl.-Ing.
(86) Internationale Anmeldenummer: PCT/EP2000/009448
(87) Internationale Veröffentlichungsnummer: WO 2001/025119

(56) Entgegenhaltungen:
- DE-B- 1 281 947
- DE-U- 1 813 978
- FR-A- 2 696 161
- GB-A- 913 671
- US-A- 5 265 763

## Beschreibung

Die Erfindung betrifft eine Dosiervorrichtung für Schüttgüter gemäß dem Oberbegriff des Patentanspruchs 1.

Dosiervorrichtungen werden in industriellen oder gewerblichen Anwendungsprozessen eingesetzt, in denen vorgegebene Mengen von Schüttgütern pro Zeiteinheit ausgetragen, zugegeben, oder abgewogen werden sollen. Dabei werden die Schüttgüter aus einem Vorratsbehälter mit Hilfe von Austrags- oder Fördervorrichtungen aus diesem abgezogen und den vorgesehenen Prozessen zugeführt.

Die Fördervorrichtungen befinden sich in der Regel unterhalb des Vorratsbehälters, so daß die Schüttgüter meist durch die Gravitationswirkung in die Fördervorrichtung gelangen. Dabei können sich insbesondere bei schwerfließenden, anhaftenden und brückenbildenden Schüttgütern Probleme beim kontinuierlichen Einlauf vom Vorratsbehälter in die Fördervorrichtung ergeben. Deshalb ist es häufig notwendig, daß die Dosiervorrichtungen mit Rührwerken in den Vorratsbehältern ausgerüstet sind. Da im Servicefall oder beim Schüttgutwechsel die Dosiervorrichtungen gereinigt werden sollten oder Änderungen in dem Zuführorgan notwendig sind, muß der Austragsbereich des Dosierbehälters ohne großen Montageaufwand zugänglich sein.

Aus der EP 0 486 424 ist eine Dosiervorrichtung zum Abgeben von Schüttgütern bekannt, die aus verschiedenen Baueinheiten aufgebaut ist. Dabei bilden der Schüttgutbehälter mit Horizontalrührwerk und Ausgabevorrichtung eine Baueinheit, die von den Antrieben und dem Wägeteil als weitere Baueinheit ohne großen Montageaufwand lösbar ist und dann schnell und ohne lange Unterbrechungszeit gereinigt werden kann. Da hierbei immer nur der gesamte Schüttgutbehälter mit dem gesamten Rührwerk und der Austragsvorrichtung zum Reinigen abgenommen werden muß, ist dies nur bei kleineren Dosiervorrichtungen möglich, die aus statischen Gründen nicht in einem ortsfesten Rahmengestell eingebaut sein müssen.

Aus der DE 195 01 179 ist eine Dosiervorrichtung für Schüttgüter bekannt, bei der oberhalb einer Ausgabevorrichtung ein separater Zwischenbehälter angeordnet ist, der ein Vertikalrührwerk enthält und durch eine vertikale Steckverbindung von seinem Antrieb und der Ausgabevorrichtung lösbar ist. Allerdings besteht keine Verbindung zwischen dem Rührwerk und einem oberhalb aufsetzbaren Vorratsbehälter, so daß es im Vorratsbehälter zum Anhaften des Schüttguts kommen kann oder dort ein separates Rührwerk angeordnet werden müßte.

Aus dem Firmenprospekt "Multifeed 2001", F9106, Ausgabe Juni 1991, der Firma Carl Schenck AG in Darmstadt ist eine Dosiervorrichtung für Schüttgüter bekannt, die einen Teil einer Differenzialdosierwaage darstellt. Diese Differentialdosierwaage ist modulartig aufgebaut und zur besseren Zugänglichkeit im Service- oder Reinigungsfall mit seitlich verschwenkbaren Baueinheiten unter einem fest eingebauten Vorratsbehälter ausgestattet. So ist eine Ausführungsvariante für schlecht fliesende Schüttgüter vorgesehen, bei der ein Vertikalrührwerk in dem fest eingebauten Vorratsbehälter angeordnet ist, das sich auch bis auf den Grund eines Zwischenbehälters erstreckt, der abnehmbar unter dem Vorratsbehälter befestigt ist. Zu Serviceund Reinigungsarbeiten ist dann zunächst eine unter dem Zwischenbehälter angeordnete Austragsvorrichtung zu lösen, die dann seitlich unter dem Zwischenbehälter verschwenkbar ist. Erst dann ist der Zwischenbehälter mittels einer Spannschelle abnehmbar. Allerdings kann der Zwischenbehälter wegen des vertikalen Rührwerksteils in seinem Inneren nur nach unten abgenommen werden, wobei ein vertikaler Ausbauraum vorgesehen sein muß, der etwa der Höhe des Zwischenbehälters entspricht. Diese Ausführungsvariante ist im Service- oder Reinigungsfall verhältnismäßig arbeitsintensiv abnehmbar und erfordert nicht unerheblichen vertikalen Bauraum.

Bei einer zweiten Ausführungsvariante der Differentialdosierwaage ist statt des Vertikalrührwerks im Vorrats- und Zwischenbehälter nur ein Horizontalrührwerk im Zwischenbehälter vorgesehen, das einen eigenen Antrieb besitzt. Hierbei kann es aber bei schwer fließenden Schüttgütern zu Anhaftungen oder Brückenbildung im Vorratsbehälter kommen, wodurch eine gleichmäßige Dosierung beeinträchtigt wird. Insbesondere gelingt es mit derartigen Horizontalrührwerken bei der Dosierung von schwer anhaftenden Pulvern häufig nicht, diese an den Randund Bodenbereichen überall zu lösen, da die Rührwerksteile diese Bereiche nicht erreichen können. Die in diesen Bereichen zurückbleibenden Schüttgüter können bei längeren Dosierzeiten leicht überaltern (Lebensmittel), verhärten oder auf andere Art den Dosierprozeß beeinträchtigen, so daß zwischenzeitlich Service- oder Reinigungsarbeiten notwendig sind.

Aus der DE-AS 1 281 947 ist ein Schüttgutbehälter bekannt, der auch aus mehreren Teilen besteht und die über Gewindemuffen miteinander verschraubbar sind. Der Schüttgutbehälter besteht dabei aus einem trichterförmigen Ober- und einem trichterförmigen Unterteil, die mit einem dazwischen angeordneten ringförmigen Rotationskörper verbunden sind. Dabei weist der Rotationskörper einen Rührstab auf, dessen einer Arm sich in den oberen und der andere Arm in den unteren Schüttgutbehälterteil erstreckt. Der ringförmige Rotationskörper ist mit einem Schneckenantrieb verbunden, der den Rührstab entlang der Trichterwände bewegt, so daß etwaige Schüttgutbrücken oder Klumpen aufgelöst werden. Allerdings sind die Arme des Rührwerkstabes mit unterschiedlichen Abständen zu den Behälterwänden ausgerichtet, daß sie eventuelle Anhaftungen in den beabstandeten Zwischenräumen nicht entfernen können. Insbesondere ist der ringförmige Rotationskörper mit dem daran angeordneten Rührstab mechanisch sehr aufwendig ausgebildet und mit zwei Dichtringen gegenüber den drehenden Teilen abgedichtet, die bei abrasiven Schüttgütern zu Abdichtungsproblemen und zu einem vorzeitigen Verschleiß am Rotationskörper führen können.

Der Erfindung liegt deshalb die Aufgabe zugrunde, eine leicht zugängliche Dosiervorrichtung zu schaffen, die einen gleichmäßigen Durchfluß aller Schüttgüter durch die Schüttgutbehälter gewährleistet und dies mit einfachsten konstruktiven Mitteln.

Diese Aufgabe wird durch die im Patentanspruch 1 angegebene Erfindung gelöst. Weiterbildungen und vorteilhafte Ausführungsbeispiele der Erfindung sind in den Unteransprüchen angegeben.

Die Erfindung hat den Vorteil, daß durch den Einsatz eines Vertikalrührwerks auch die Randbereiche und der Bodenbereich des rotationssymmetrischen Schüttgutbehälters bis zur Austragsöffnung durch die Rührwerksflügel erreichbar sind, so daß sich keine Schüttgutreste festsetzen oder verderben können. Gleichzeitig ist ein homogener Schüttgutdurchfluß erreichbar, da durch die gleichmäßige Rotationsbewegung des Rührwerkflügels quer zur Schwerkraftrichtung alle Behälterbereiche in der gleichen Kraftrichtung erfasst und damit in der Fließgeschwindigkeit gleichmäßig beeinflusst werden.

Die Erfindung hat weiterhin den Vorteil, daß durch die Rührwerkskupplung beim Reinigen oder im Servicefall die fest eingebauten Rührwerks- und Behälterbereiche nicht mit Hilfe von Werkzeugen demontiert werden müssen, so daß größere Stillstandszeiten des Dosierers vermeidbar sind. Gleichzeitig ist durch die Rührwerkskupplung die Austragsvorrichtung mit einem Teil des Schüttgutbehälters horizontal seitlich abnehmbar, so daß bei in Schwerkraftrichtung eingebauten Dosiervorrichtungen vorteilhafterweise kein zusätzlicher vertikaler Montageraum notwendig ist. Darüber hinaus ermöglicht die Rührwerkskupplung durch die kraftschlüssige Kopplung beider Rührwerksteile, diese mit nur einem Rührwerksantrieb zu betreiben, so daß vorteilhafterweise auf einen separaten Rührwerksantrieb des abnehmbaren Rührwerks- und Behälterteils verzichtet werden kann.

Bei einer besonderen Ausgestaltung der Erfindung ist die Austragsvorrichtung horizontal in einem ortsfest eingebauten Abwurfkopf einschiebbar, hierdurch können auf vorteilhafte Weise die service- und reinigungsanfälligen Bauteile auf einfache Weise von der prozessabgewandten Seite der Dosiervorrichtung ohne großen Montageaufwand gelöst werden.

Die Erfindung wird anhand eines Ausführungsbeispiels, das in der Zeichnung dargestellt ist, näher erläutert. Es zeigen:
- Fig. 1:: eine Seitenansicht einer Dosiervorrichtung für Schüttgüter, und
- Fig. 2:: ein Schnittbild durch einen mehrteiligen Schüttgutbehälter.

In Fig. 1 der Zeichnung ist eine Dosiervorrichtung mit einem zweiteiligen Schüttgutbehälter 2, einem Vertikalrührwerk mit einem Antrieb 1 und einer Austragsvorrichtung 12 dargestellt, wobei der untere Behälterteil mit dem darin angeordneten Vertikalrührwerksteil seitlich horizontal abnehmbar ist. Dabei sind die beiden Rührwerksteile kraftschlüssig gekoppelt und das Untere gegenüber dem Oberen abnehmbar.

Der obere Teil des Schüttgutbehälters ist als Vorratsbehälter 8 ausgebildet, der insbesondere bei Differentialdosierwaagen einen vorgegebenen Vorrat zwischen den Nachfüllphasen enthalten muß. Der Vorratsbehälter 8 ist in einem Rahmengestell 9 der Dosiervorrichtung ortsfest eingebaut und meist nur mit Hilfe von Schraubverbindungen aus diesem ausbaubar.

Unter dem Vorratsbehälter 8 ist als unterer Behälterteil ein Dosierbehälter angebracht, der mit dem Vorratsbehälter 8 über eine Spannschelle abnehmbar verbunden ist. Zur Dosierung von schwer fließenden oder zur Brückenbildung neigenden Schüttgütern ist in dem Vorrats- 8 und im Dosierbehälter ein zweiteiliges Vertikalrührwerk vorgesehen, das um eine vertikale Rotationsachse 7 im Inneren der beiden Behälter rotiert. Dieses Vertikalrührwerk wird durch einen Elektromotor 1 angetrieben, der oberhalb des Vorratsbehälters 8 auf diesem durch eine Schraubverbindung befestigt ist. Zur Drehzahlreduzierung ist neben dem Elektromotor 1 ein Winkelgetriebe 5 angeordnet, durch das das Rührwerk mit verhältnismäßig kleiner Drehzahl von ca. 10 Umdrehungen pro Minute [U/min] angetrieben wird. Das Vertikalrührwerk ist im Vorratsbehälter 8 nur durch eine Demontage des Elektromotors 1 und des Winkelgetriebes 5 sowie einer Abdeckung 6 des Vorratsbehälters 8 nach oben aus diesem Vorratsbehälter 8 ausbaubar.

Der Dosierbehälter unterhalb des Vorratsbehälters 8 ist wie dieser konisch ausgebildet und an seinem Boden durch ein horizontales Abdeckblech verschlossen. Im Bodenblech ist eine schlitzförmige Auslassöffnung vorgesehen, unter der die Austragsvorrichtung 12 angeordnet ist. Diese Austragsvorrichtung ist als Schneckenförderer 12 ausgebildet, die horizontal am Boden des Dosierbehälters befestigt ist. Der Schneckenförderer 12 besteht aus einer oder mehreren Dosierschnecken, die von einer oder zwei rohrförmigen Wandungen umgeben sind und durch einen separaten Elektromotor 4 angetrieben werden. Die Austragsöffnung des Schneckenförderers 12 mündet in einem Abwurfkopf 11 seitlich neben dem Dosierbehälter. Der Abwurfkopf 11 ist als T-förmiges Rohrstück ausgebildet und über eine Befestigungsstrebe 10 am Rahmengestell 9 der Dosiervorrichtung angebracht. Dabei ist in die horizontale Öffnung des Abwurfkopfes 11 das Austragsrohr des Schneckenförderers 12 eingeschoben und mittels einer elastischen Dichtung luft- und staubdicht abgedichtet.

Der Antriebsmotor 4 des Schneckenförderers 12 ist über einen vertikalen Schwenkarm 3 fest mit dem Rahmengestell 9 der Dosiervorrichtung verbunden. Dabei kann der Antriebsmotor 4 über eine spezielle Kupplung durch ein Verschwenken von der Dosierschnecke abgekoppelt werden. Bei Reinigungs- oder Servicearbeiten ist dann der Dosierbehälter seitlich unter dem Vorratsbehälter 8 entfernbar. Dazu ist nur der Spannverschluß der Spannschelle zu lösen und der Dosierbehälter mit der Dosierschnecke kann seitlich aus dem Abwurfkopf 11 herausgezogen werden. Da der Abwurfkopf 11 in der Regel mit einem nicht dargestellten Rohrsystem verbunden ist, durch das die prozessführenden Schüttgüter transportiert werden, sind die Reinigungsund Servicearbeiten vorteilhaft von der dem Prozeß abgewandten Seite vornehmbar, ohne daß die Prozesszuführungsverbindungen aufwendig zu demontieren sind.

In Fig. 2 der Zeichnung ist der Vorratsbehälter 8 und der Dosierbehälter 30 mit den beiden Teilen des Vertikalrührwerks 19, 22 im Schnitt dargestellt. Der oberhalb des Dosierbehälters 30 angeordnete, sich konisch nach unten verjüngende Vorratsbehälter 8 enthält ein mechanisch separates Rührwerksteil 22, das über eine vertikale Mittelachse 23 angetrieben wird. Die vertikale Mittelachse 23 ist senkrecht angeordnet, kann aber bei geneigten Förderern oder anderen Ausbildungen auch geneigt ausgerichtet sein. Das Rührwerksteil 22 des Vorratsbehälters 8 besteht im wesentlichen aus zwei Rührwerksflügeln, die fest mit der vertikalen Mittelachse 23 verbunden sind. Die Flügel werden aus zwei Horizontalarmen 13, 24 gebildet, die mit zwei parallel und dicht zur Behälterinnenfläche angeordneten Querstreben 14 verbunden sind. Dabei ist ein Horizontalarm 13 im Bereich der oberen Behälterabdeckung 6 und ein weiterer Horizontalarm 24 dicht am unteren Ende des Vorratsbehälters 8 angeordnet.

Die vertikale Mittelachse 23 erstreckt sich durch den Vorratsbehälter 8 vom Winkelgetriebe 5 bis zum unteren Ende des Vorratsbehälters 8. Dabei ist die Mittelachse 23 oben am Winkelgetriebe 5 gelagert. Der Zwischenring 26 besteht aus einem zentralen Teil mit einer Bohrung und einem Außenring von der Größe des Behälterdurchmessers und dazwischen angeordneten Verbindungsstegen. Der Zwischenring 26 ist zwischen den beiden Behältern 8, 30 angeordnet und wird durch eine Spannschelle 17 in seiner Lage fixiert. Der Zwischenring 26 dient zur Zentrierung und Lagerung der beiden gekoppelten Rührwerksteile 19, 22.

Der unterhalb des Vorratsbehälters 8 angeordnete Dosierbehälter 30 ist ebenfalls konisch und nach unten verjüngend ausgebildet, wobei der obere Durchmesser des Dosierbehälters 30 dem unteren Durchmesser des Vorratsbehälters 8 entspricht. Der Dosierbehälter 30 ist oben offen und unten durch ein Bodenblech 29 geschlossen, wobei allerdings im Bodenblech 29 eine Auslaßöffnung vorgesehen ist. Durch die Auslassöffnung gelangt das durchfließende Schüttgut in dem unter dem Dosierbehälter 30 angeordneten Schneckenförderer 12, der das Schüttgut durch eine geregelte Drehzahl in den Abwurfkopf 11 dosiert austrägt.

Im Vorratsbehälter 30 ist ebenfalls ein separates Vertikalrührwerksteil 19 vorgesehen, das die Fortsetzung des Rührwerksteils 22 im Vorratsbehälter 8 darstellt und vergleichbar ausgebildet ist. Dabei besteht der untere Rührwerksteil 19 ebenfalls aus einer zweiten zentralen Mittelachse 28, die in der Verlängerung der Mittelachse 23 des Vorratsbehälters 8 angeordnet ist. An dieser zweiten Mittelachse 28 ist jeweils ein weiterer Horizontalarm 18 oben und ein Horizontalarm 20 im Bereich des Bodenblechs 29 vorgesehen. Diese beiden Horizontalarme 18, 20 sind ebenfalls durch zwei Querstreben 27 im Bereich der Behälterwände miteinander verbunden. Die zweite Mittelachse 28 ist unten auf einem Lagerelement, das mit dem Bodenblech verbunden ist, und oben im Zwischenring 26 gelagert.

Oberhalb des Zwischenrings 26 ist ein Kupplungsarm 25 angeordnet, der kraftschlüssig mit der zweiten Mittelachse 28 des unteren Rührwerksteils 19 verbunden ist. Dazu ist auf der Mittelachse 28 oberhalb des Zwischenrings 26 eine Vierkantpassung vorgesehen, auf die der Kupplungsarm 25 mit einer entsprechenden Öffnung aufsteckbar ist. Der Kupplungsarm 25 erstreckt sich über eine Länge, die nicht größer ist als die Horizontalarme 24, 18 der Rührwerke 19, 22 an der Verbindungsstelle der beiden Behälter 8, 30, aber möglichst größer als der halbe Durchmesser des Dosierbehälters 30 in dieser Ebene. Der Kupplungsarm 25 ist an seinen beiden Enden vertikal nach oben abgewinkelt, wodurch zwei Mitnehmerzapfen 16 gebildet werden, die im Einbauzustand in den Drehbereich des Horizontalarms 24 des oberen Drehflügels eingreifen.

Während der Rotation des oberen Drehflügelteils schlagen die Horizontalarme 24 an diese Mitnehmerzapfen 16 und nehmen dadurch den unteren Rührwerksflügelteil 19 mit und bilden somit eine kraftschlüssige Kopplung zwischen den beiden Rührwerksteilen. Durch eine derartige Kopplung können die Mitnahmezapfen 16, die im Schüttgutstrom rotieren, sich nicht zusetzen und sind beim Einsetzen des Dosierbehälters 30 unter dem Vorratsbehälter 8 nicht speziell auszurichten und damit ist die Dosiervorrichtung auch leicht wieder zusammenfügbar, ohne daß dafür spezielle Passungen in ihrer Drehrichtung ausrichtbar wären. Gleichzeitig bewirkt der Kupplungsarm 25 eine zusätzlich Rührwirkung, so daß der homogene Durchfluß des Schüttguts verbessert wird. Der Kupplungsarm 25 könnte aber auch am oberen Drehflügel angebracht sein und mit seinem Mitnahmezapfen in den Drehbereich des unteren Rührwerksteils 19 eingreifen.

## Patentansprüche

1. Dosiervorrichtung für Schüttgüter mit einem mehrteiligen Schüttgutbehälter (2) und mit einem mit einem Antrieb (1) versehenen Vertikalrührwerk, wobei der mehrteilige Schüttgutbehälter (2) mindestens einen Behälterteil (8) und einen vom Behälterteil abnehmbaren Zwischenteil (30) aufweist, **dadurch gekennzeichnet, daß**
- das Vertikalrührwerk ein erstes, Flügelelemente aufweisendes, im Behälterteil (8) angeordnetes, angetriebenes Vertikalrührwerksteil (22) und ein zweites auch Flügelelemente aufweisendes, im Zwischenteil (30) angebrachtes Vertikalrührwerksteil (19) beinhaltet,
- das zweite Vertikalrührwerksteil (19) ist lösbar und kraftschlüssig mit dem ersten Vertikalrührwerksteil (22) gekoppelt und mit dem Zwischenteil (30) seitlich abnehmbar.

2. Dosiervorrichtung nach Anspruch 1, **dadurch gekennzeichnet, daß** ein Behälterteil oberhalb des Zwischenteils angeordnet und als oberer Vorratsbehälter (8) ausgebildet und der darunter angeordnete Zwischenteil als unterer Dosierbehälter (30) ausgebildet ist, wobei die beiden Behälterteile (8, 30) mittels eines Spannverschlusses (17) seitlich abnehmbar miteinander verbunden sind.

3. Dosiervorrichtung nach Anspruch 1 oder 2, **dadurch gekennzeichnet, daß** vertikal zwischen den beiden Vertikalrührwerksteilen (19, 22) abnehmbare Kupplungselemente (16, 25) vorgesehen sind, durch die die Antriebskraft vom ersten Rührwerksteil (22) auf das zweite Rührwerksteil (19) übertragbar ist.

4. Dosiervorrichtung nach Anspruch 3, **dadurch gekennzeichnet, daß** zwischen den Rührwerksteilen (19, 22) als Kupplungselemente ein Kupplungsarm (25) mit mindestens einem Mitnahmezapfen (16) vorgesehen ist, wobei der Mitnahmezapfen (16) in dem Drehbereich des gegenüberliegenden Rührwerksteils eingreift, wodurch beide Rührwerksteile (19, 22) antriebsmäßig gekoppelt sind.

5. Dosiervorrichtung nach Anspruch 4, **dadurch gekennzeichnet, daß** das Rührwerksteil (22) des oberen Vorratsbehälters (8) als Flügelelemente zwei Rührwerksflügel enthält, in dessen Drehbereich die Mitnahmezapfen (16) des mit dem unteren Rührwerksteil (19) verbundenen Kupplungsarms (25) eingreifen und während der Rotation mitgenommen werden.

6. Dosiervorrichtung nach einem der vorhergehenden Ansprüche, **dadurch gekennzeichnet, daß** beide Vertikalrührwerksteile (19, 22) über jeweils eine zentrale Mittelachse (23, 28) verfügen, die miteinander fluchten und an deren Übergangsstelle mindestens eine der beiden Mittelachsen (23, 28) in einem Zwischenring (26) zentrisch gelagert ist.

7. Dosiervorrichtung nach Anspruch 6, **dadurch gekennzeichnet, daß** der Zwischenring (26) aus einem zentralen Lagerelement besteht, das über mindestens einem Steg mit einem Außenring verbunden ist.

8. Dosiervorrichtung nach einem der vorhergehenden Ansprüche, **dadurch gekennzeichnet, daß** im Auslaufbereich des Dosierbehälters (30) eine Austragsvorrichtung (12) vorgesehen ist, die die Schüttgüter zu einem ortsfest angeordneten Abwurfkopf (11) an der dem Prozeß zugewandten Seite fördert.

9. Dosiervorrichtung nach Anspruch 8, **dadurch gekennzeichnet, daß** die Austragsvorrichtung (12) als Schneckenförderer ausgebildet ist, dessen Förderorgane horizontal seitlich im Abwurfkopf (11) angeordnet sind.

10. Dosiervorrichtung nach Anspruch 9, **dadurch gekennzeichnet, daß** sich der Vorratsbehälter (8), der Dosierbehälter (30) und die Austragsvorrichtung (12) auf Wägezellen gegenüber einem ortsfesten Gehäuse oder Rahmenteil (9) abstützen, wobei die Steuerung der Dosierung der Schüttgüter mittels der Wägezellen gravimetrisch erfolgt.

## Claims

1. Dosing device for bulk materials with a multi-part bulk material container (2) and with a vertical agitator which is provided with a drive (1), wherein the multi-part bulk material container (2) comprises at least one container part (8) and an intermediate part (30), which can be removed from the container part, **characterised in that**
- the vertical agitator includes a first driven vertical agitator part (22), which comprises blade elements and is disposed in the container part (8), and a second vertical agitator part (19), which also comprises blade elements and is fitted in the intermediate part (30),
- the second vertical agitator part (19) is coupled to the first vertical agitator part (22) in a detachable and force-coupling manner and can be removed to the side with the intermediate part (30).

2. Dosing device according to Claim 1, **characterised in that** one container part is disposed above the intermediate part and is formed as top storage container (8), and the underlying intermediate part is formed as bottom dosing container (30), wherein the two container parts (8, 30) are connected together by means of a clamping closure (17) so that they can be removed to the side.

3. Dosing device according to Claim 1 or 2, **characterised in that** coupling elements (16, 25) are provided, which elements can be removed vertically between the two vertical agitator parts (19, 22) and through which the driving force can be transmitted from the first agitator part (22) to the second agitator part (19).

4. Dosing device according to Claim 3, **characterised in that** a coupling arm (25) with at least one driving pin (16) is provided between the agitator parts (19, 22) as coupling elements, wherein the driving pin (16) enters the region of rotation of the opposite agitator part (19, 22), whereby the two agitator parts (19, 22) are coupled in drive terms.

5. Dosing device according to Claim 4, **characterised in that** the agitator part (22) of the top storage container (8) comprises, as blade elements, two agitator blades whose region of rotation is entered by the driving pins (16) of the coupling arm (25), which is connected to the bottom agitator part (19), and which are entrained during rotation.

6. Dosing device according to any one of the preceding Claims, **characterised in that** both vertical agitator parts (19, 22) have a respective central centre shaft (23, 28), these shafts being in alignment with one another and at least one of the two centre shafts (23, 28) being centrally mounted in an intermediate ring (26) at the transition point of the shafts.

7. Dosing device according to Claim 6, **characterised in that** the intermediate ring (26) consists of a central bearing element which is connected to an outer ring by means of at least one web.

8. Dosing device according to any one of the preceding Claims, **characterised in that** a discharge device (12) is provided in the outgoing region of the dosing container (30), which device conveys the bulk materials to a stationary throw-off head (11) on the side which faces the process.

9. Dosing device according to Claim 8, **characterised in that** the discharge device (12) is formed as a worm conveyor whose conveyor members are disposed horizontal and laterally in the throw-off head (11).

10. Dosing device according to Claim 9, **characterised in that** the storage container (8), the dosing container (30) and the discharge device (12) are supported with respect to a stationary housing or frame part (9) on load cells, wherein the dosing of the bulk materials is controlled gravimetrically by means of the load cells.

## Revendications

1. Dispositif de dosage pour produits en vrac comportant un récipient de produits en vrac (2) en plusieurs parties ainsi qu'un agitateur vertical pourvu d'un dispositif d'entraînement (1), le récipient de produits en vrac (2) en plusieurs parties comportant au moins une partie de récipient (8) et une partie intermédiaire (30) pouvant être séparée de la partie de récipient, **caractérisé en ce que**
- l'agitateur vertical contient une première partie d'agitateur vertical (22) entraînée, comportant des éléments à ailettes et disposée dans la partie de récipient (8), ainsi qu'une deuxième partie d'agitateur vertical (19) comportant aussi des éléments à ailettes et placée dans la partie intermédiaire (30),
- la deuxième partie d'agitateur vertical (19) est accouplée de manière séparable et à force avec la première partie d'agitateur vertical (22) et peut être séparée latéralement de la partie intermédiaire (30).

2. Dispositif de dosage selon la revendication 1, **caractérisé en ce qu'**une partie de récipient est disposée au-dessus de la partie intermédiaire et réalisée comme récipient de réserve supérieur (8), et la partie intermédiaire disposée au-dessous est réalisée comme récipient de dosage inférieur (30), les deux parties de récipient (8, 30) étant reliées entre elles de manière séparable latéralement au moyen d'une fermeture de serrage (17).

3. Dispositif de dosage selon la revendication 1 ou 2, **caractérisé en ce que** sont prévus des éléments d'accouplement (16, 25) séparables verticalement, entre les deux parties d'agitateur vertical (19, 22), par lesquels la force d'entraînement peut être transmise de la première partie d'agitateur (22) à la deuxième partie d'agitateur (19).

4. Dispositif de dosage selon la revendication 3, **caractérisé en ce qu'**il est prévu entre les parties d'agitateur (19, 22), comme éléments d'accouplement, un bras d'accouplement (25) avec au moins une tige d'entraînement (16), la tige d'entraînement (16) s'engageant dans la zone de rotation de la partie d'agitateur opposée, ce qui fait que les deux parties d'agitateur (19, 22) sont accouplées en entraînement.

5. Dispositif de dosage selon la revendication 4, **caractérisé en ce que** la partie d'agitateur (22) du récipient de réserve supérieur (8) contient, comme éléments à ailettes, deux ailettes d'agitateur dans la zone de rotation desquelles s'engagent les tiges d'entraînement (16) du bras d'accouplement (25) relié à la partie d'agitateur inférieure (19), et sont entraînées pendant la rotation.

6. Dispositif de dosage selon l'une des revendications précédentes, **caractérisé en ce que** les deux parties d'agitateur vertical (19, 22) présentent chacune un axe médian central (23, 28), lesquels sont alignés entre eux et au point de transition desquels, au moins l'un des deux axes médians (23, 28) est monté centré dans une bague intermédiaire (26).

7. Dispositif de dosage selon la revendication 6, **caractérisé en ce que** la bague intermédiaire (26) est constituée d'un élément de palier central qui est relié à une bague extérieure, par au moins une entretoise.

8. Dispositif de dosage selon l'une des revendications précédentes, **caractérisé en ce que** dans la zone de sortie du récipient de dosage (30) est prévu un dispositif d'extraction (12) qui transporte les produits en vrac vers une tête d'éjection (11) disposée de manière fixe, sur le côté tourné vers le processus.

9. Dispositif de dosage selon la revendication 8, **caractérisé en ce que** le dispositif d'extraction (12) est réalisé en tant que transporteur à vis sans fin, dont les organes de transport sont disposés horizontalement et latéralement dans la tête d'éjection (11).

10. Dispositif de dosage selon la revendication 9, **caractérisé en ce que** le récipient de réserve (8), le récipient de dosage (30) et le dispositif d'extraction (12) prennent appui sur des cellules de pesée par rapport à un carter fixe sans partie de cadre (9), la commande du dosage des produits en vrac s'effectuant par gravimétrie au moyen des cellules de pesée.
